# DEMANDE DE BREVET EUROPEEN

(11) **EP 4 435 533 A1**
(43) Date de publication de la demande: **25.09.2024**
(21) Numéro de dépôt: 23162904.9
(22) Date de dépôt: 20.03.2023
(51) Int. Cl.: G04B 35/00, G04B 19/02, G04B 21/02, G04F 7/08

(54) **MÉCANISME HORLOGER COMPRENANT UNE CAME ET UN PALPEUR**

(71) Demandeur: Patek Philippe SA Genève, 1204 Genève (CH)
(72) Inventeur: MARANGÉ, Mathieu, 1228 Plan-les-Ouates (CH)
(74) Mandataire: Micheli & Cie SA

(57) **Abrégé**

Mécanisme d'horlogerie comprenant une came (1) pour la mesure et/ou la mémorisation d'une information, montée en rotation autour d'un axe de rotation (10) et comprenant soit une pluralité d'encoches (11) soit une pluralité de protubérances sur sa périphérie, un palpeur (2) pour la lecture de l'information sur la came (1), le palpeur comprenant respectivement soit une protubérance soit une encoche, la lecture de l'information sur la came (1) par le palpeur (2) se faisant par déplacement du palpeur (2) vers la came (1) et soit insertion de la protubérance du palpeur (2) dans une encoche (11) de la pluralité d'encoches (11) soit insertion d'une protubérance de la pluralité de protubérances dans l'encoche du palpeur, le palpeur (2) et la came (1) étant configurés de sorte qu'au cours du déplacement du palpeur (2) et insertion de la protubérance dans l'encoche (11), le palpeur (2) ajuste la position angulaire de la came (1) jusqu'à une position de lecture de l'information dans laquelle l'insertion de la protubérance dans l'encoche (11) est stoppée par le profil (12, 13) de l'encoche (11) et la came (1) est bloquée en rotation par le palpeur (2), au moins deux encoches (11) de la pluralité d'encoches (11) ou au moins deux protubérances de la pluralité de protubérances étant configurées pour qu'en position de lecture le palpeur (2) soit à des distances différentes de l'axe de rotation (10) de la came (1). Pièce d'horlogerie comprenant un tel mécanisme et procédé pour la lecture d'une information et ajustement de la position angulaire d'un tel mécanisme.

## Description

La présente invention concerne un mécanisme horloger comprenant une came pour mesurer et/ou mémoriser une information et un palpeur pour lire l'information sur la came.

Les cames sont communément utilisées en horlogerie, par exemple pour mesurer et/ou mémoriser une information, par exemple une information temporelle, qui sera lue par un palpeur en appui contre le profil de la came. Typiquement, le palpeur est solidaire de l'extrémité d'un levier, l'autre extrémité du levier étant configurée pour actionner par exemple un dispositif d'affichage ou une sonnerie en fonction de l'information lue sur la came. De tels mécanismes à came sont utilisés par exemple dans les mécanismes de quantièmes, dans les répétitions ou sonneries passantes, dans les chronographes, etc.

L'information transmise par la came réside généralement dans la valeur du rayon de la came, par exemple dans la hauteur d'un échelon se trouvant en regard du palpeur. Si la came comprend plusieurs échelons, chaque échelon peut correspondre par exemple à une valeur discrète d'une information, par exemple un nombre de fractions de seconde mesurées par un mécanisme de chronographe, un nombre d'heures, de quarts d'heure et/ou de minutes à sonner, un jour de la semaine à afficher, etc. Le palpeur est alors de préférence mis en contact avec le profil de la came à la demande d'un utilisateur ou à des moments déterminés par le mécanisme horloger.

Le passage en regard du palpeur d'une zone de transition entre deux échelons est un moment critique car il correspond à une phase de transition entre deux états du mécanisme horloger qui peut induire des erreurs de lecture de l'information sur la came si la came n'est pas positionnée avec précision. Par exemple, lorsque la came avance de plusieurs pas par échelon et que chaque pas angulaire est petit, le risque d'une lecture erronée est important lorsqu'une extrémité d'un échelon se trouve en regard du palpeur, en particulier si les erreurs de positionnement sont potentiellement plus grandes que la moitié d'un pas. Il est alors possible que l'information correspondant au mauvais échelon soit lue.

Les erreurs de positionnement de la came sont dues par exemple aux tolérances de fabrication des différents mobiles de la chaîne cinématique entrainant la came et/ou au jeu entre ces mobiles.

Dans le cas de limaçons, c'est-à-dire de cames comprenant un ou plusieurs bras en spirale comprenant chacun plusieurs échelons, il est connu d'utiliser un dispositif mécanique additionnel appelé surprise afin d'éviter toute erreur si une lecture de l'information est demandée tandis que l'échelon le plus haut est en regard du palpeur. Ce dispositif de sûreté est fixé sur le limaçon et prolonge le plus haut échelon si une lecture de l'information est demandée à ce moment-là. Un inconvénient de cette solution est qu'elle est relativement volumineuse. La surprise augmente en effet l'épaisseur de la came et occupe donc de la place en hauteur par exemple dans un boitier de montre. De plus, la commande de la surprise nécessite l'ajout de pièces supplémentaires.

D'autres solutions consistent à minimiser le jeu et/ou les effets des tolérances d'usinage à l'aide de systèmes tels que les roues à dents élastiques ou les roues à cils qui permettent un ajustement de la position de la roue menée à chaque engrènement. Ces solutions présentent toutefois le désavantage d'augmenter la consommation en énergie du rouage, ce qui les rend inappropriées pour des mobiles transmettant un faible couple.

Un but de l'invention est de proposer un mécanisme horloger permettant de compenser les erreurs de positionnement d'une came dues aux jeux et tolérances de fabrication de la chaine cinématique entrainant la came.

Un but additionnel de l'invention est de proposer un mécanisme horloger permettant de corriger le positionnement, dans un rouage non tendu entrainé par une telle came, d'une deuxième came pour mesurer et/ou mémoriser une deuxième information ou d'un mobile pour l'affichage d'une deuxième information.

Ces buts et d'autres avantages sont atteints à l'aide d'un mécanisme horloger selon la revendication 1 et à l'aide d'une pièce d'horlogerie comprenant ce mécanisme.

Ces buts sont atteints également par un procédé selon la revendication 10.

Ces buts sont atteints en particulier à l'aide d'un mécanisme horloger comprenant une came pour la mesure et/ou la mémorisation d'une information, montée en rotation autour d'un axe de rotation et comprenant soit une pluralité d'encoches soit une pluralité de protubérances sur sa périphérie et un palpeur pour la lecture de l'information sur la came, le palpeur comprenant respectivement soit une protubérance soit une encoche, la lecture de l'information sur la came par le palpeur se faisant par déplacement du palpeur vers la came et soit insertion de la protubérance du palpeur dans une encoche de la pluralité d'encoches soit insertion d'une protubérance de la pluralité de protubérances dans l'encoche du palpeur, le palpeur et la came étant configurés de sorte qu'au cours du déplacement du palpeur et insertion de la protubérance dans l'encoche, le palpeur ajuste la position angulaire de la came jusqu'à une position de lecture de l'information dans laquelle l'insertion de la protubérance dans l'encoche est stoppée par le profil de l'encoche et la came est bloquée en rotation par le palpeur, au moins deux encoches de la pluralité d'encoches ou au moins deux protubérances de la pluralité de protubérances étant configurées pour qu'en position de lecture le palpeur soit à des distances différentes de l'axe de rotation de la came.

L'ajustement de la position angulaire de la came par le palpeur permet de réduire au minimum le volume occupé et l'énergie consommée par le mécanisme horloger de l'invention, tout en offrant une précision optimale de la lecture de l'information. Par ailleurs, la position angulaire de la came étant ajustée lors de la lecture de l'information, il n'est pas nécessaire que sa position angulaire soit extrêmement précise en dehors de ces moments, par exemple lors d'une remise à zéro ou d'un autre réglage.

De préférence, le palpeur et la came sont configurés de sorte que le palpeur ajuste la position angulaire de la came par appui de la protubérance contre une surface du profil de l'encoche. Le palpeur et la came sont donc configurés de sorte que la force d'appui du palpeur contre la came tende à entrainer la came en rotation.

Dans la position de lecture de l'information la protubérance est par exemple en appui ponctuel contre deux surfaces opposées du profil de l'encoche. Cela permet en outre de réduire les erreurs de positionnement qui seraient dues aux tolérances de fabrication de la came et/ou du palpeur en moyennant les erreurs sur les deux points d'appuis.

De préférence, chaque encoche de la pluralité d'encoches est en forme de « V » ou l'encoche du palpeur est en forme de « V ». Cette forme d'exécution présente l'avantage supplémentaire que les faces rectilignes formant alors les encoches sont plus faciles à fabriquer avec précision que par exemple les échelons circulaires d'un limaçon qui doivent être correctement centrés sur l'axe de rotation et dont le rayon doit être parfaitement constant.

La protubérance du palpeur est alors en forme de « U » ou chaque protubérance de la pluralité de protubérances est alors en forme de « U ». La combinaison de l'encoche en « V » et de la protubérance en « U » garantit un appui ponctuel en deux endroits au maximum entre l'encoche et la protubérance.

De préférence, la came est entrainée en rotation pas-à-pas de sorte qu'à chaque pas soit une encoche différente de la précédente soit une protubérance différente de la précédente se trouve en regard du palpeur.

Selon certaines formes d'exécution de l'invention, la rotation de la came entraine la rotation d'un rouage non tendu comprenant une deuxième came pour la mesure et/ou la mémorisation d'une deuxième information, ou un mobile pour l'affichage d'une deuxième information. L'ajustement de la position angulaire de la came entraine ainsi un ajustement de la position angulaire de la deuxième came, sous réserve toutefois des erreurs pouvant provenir du jeu et/ou des tolérances de fabrication des mobiles de la chaine cinématique entre la came et la deuxième came. L'ajustement de la position angulaire de la came permet ainsi une lecture fiable sur la deuxième came ou un affichage précis, par exemple par un alignement correct dans un guichet, de la deuxième information.

Le mécanisme horloger est ainsi par exemple un mécanisme de chronographe, la came étant une came pour la mesure de fractions de seconde et la deuxième came étant une came pour la mesure des secondes ou d'autres fractions de seconde.

La came est par exemple un limaçon dont les échelons sont constitués soit par les encoches de la pluralité d'encoches, soit par les protubérances de la pluralité de protubérances.

Les buts précités sont atteints en outre à l'aide d'une pièce d'horlogerie comprenant un mouvement de montre et un tel mécanisme horloger, le mouvement de montre étant configuré pour entrainer le mécanisme horloger au moins par intermittence.

Ces buts sont atteints également à l'aide d'un procédé de lecture d'une information à l'aide d'un tel mécanisme horloger, comprenant les étapes suivantes :
- déplacement du palpeur vers la came et insertion soit de la protubérance du palpeur dans une encoche de la pluralité d'encoches, soit d'une protubérance de la pluralité de protubérances dans l'encoche du palpeur, et ajustement par le palpeur de la position angulaire de la came jusqu'à une position de lecture de l'information dans laquelle l'insertion de la protubérance dans l'encoche est stoppée par le profil de l'encoche et la came est bloquée en rotation par le palpeur ;
- maintien de la came et du palpeur dans la position de lecture de l'information.

L'étape de maintien de la came et du palpeur dans la position de lecture est de préférence courte, avant que le palpeur retourne dans sa position de repos, éloignée de la came, pour permettre à nouveau la rotation de la came. La durée de cette étape de maintien est cependant suffisamment longue pour permettre la lecture de l'information et sa transmission au dispositif d'affichage ou de sonnerie correspondant, et pour permettre le cas échéant la lecture et/ou l'affichage de la deuxième information.

L'invention sera mieux comprise à la lecture de la description ci-dessous illustrée par les figures, où :
La figure 1 illustre partiellement une forme d'exécution d'un mécanisme horloger selon l'invention ;
La figure 2 illustre une autre partie du mécanisme horloger de la figure 1 ;
La figure 3 est un détail du mécanisme de la figure 2 ;
Les figures 4 à 6 illustrent des étapes successives du procédé de lecture d'information sur une came d'un mécanisme horloger selon l'invention et l'ajustement simultané de la position angulaire de la came par le palpeur.

Selon la forme d'exécution illustrée à titre d'exemple, le mécanisme horloger de l'invention est un mécanisme de chronographe illustré partiellement à la figure 1.

Le mécanisme de chronographe est destiné à être intégré dans une pièce d'horlogerie, par exemple dans une montre-bracelet, et comprend de préférence son propre mouvement 6, tendu entre un barillet 60 et un échappement 61. Dans le cadre de l'invention, il est cependant également envisageable que le mécanisme de chronographe soit entrainé par le mouvement de base de la pièce d'horlogerie.

De préférence, le rouage des minutes 7 du chronographe est directement entraîné par le barillet 60, comme illustré à la figure 1. Cette construction permet de simplifier le mécanisme de chronographe, notamment en éliminant le rouage de démultiplication entre le mobile des secondes et celui des minutes. Cela permet également de réduire l'encombrement du mécanisme de chronographe.

En référence à la figure 2, le mécanisme de chronographe comprend en outre une came 1 pour la mesure et la mémorisation d'une information, par exemple de fractions de seconde, par exemple des dixièmes de seconde, et une deuxième came 9 pour la mesure et la mémorisation d'une deuxième information, par exemple des secondes ou d'autres fractions de seconde. Ces cames 1, 9 sont entraînées par une chaine cinématique reliée au mouvement et dont une partie des mobiles 3, 4, 5 sont représentés sur les figures. Contrairement au rouage du mouvement, qui est situé entre l'organe moteur et l'échappement, cette chaîne cinématique n'est pas tendue. Pour éviter les pertes d'énergie, elle n'est pas non plus freinée. Selon la forme d'exécution représentée, la roue 4 portant la came 1 mène la deuxième came 9.

La deuxième came 9 est par exemple un limaçon comprenant dix échelons 91 à des hauteurs différentes de l'axe de rotation 90 du limaçon 9, chaque échelon 91 correspondant de préférence à une valeur discrète pour la deuxième information, par exemple à une valeur de zéro à neuf pour le chiffre de l'unité des secondes.

Selon la forme d'exécution illustrée, la came 1 comprend des encoches 11 sur sa périphérie permettant l'insertion jusqu'à une position de lecture d'un palpeur 2 pour la lecture de l'information. La came 1 comprend de préférence dix encoches 11, chaque encoche 11 permettant l'insertion et le positionnement du palpeur 2 à une distance, ou hauteur, différente par rapport à l'axe de rotation 10 de la came 1, chaque encoche 11 correspondant ainsi de préférence à une valeur discrète pour l'information, par exemple à une valeur de zéro à neuf pour le chiffre des dixièmes de seconde. La hauteur de positionnement du palpeur 2 dans les encoches 11 est par exemple croissante à la manière des échelons d'un limaçon traditionnel. La came 1 est alors comparable à un limaçon dont les échelons sont constitués par les encoches 11 au lieu d'être constitués des usuels segments au profil circulaire centrés sur l'axe de rotation du limaçon.

Lors du chronométrage, la deuxième came 9 tourne d'un tour tandis que la came 1 effectue par exemple dix tours. La deuxième came 9 effectue alors cent pas de 3,6° chacun par tour complet tandis que la came 1 effectue dix pas de 36° chacun par tour complet. La came 1 est ajustée sur son axe de rotation 10 de sorte qu'à chaque pas une encoche 11 différente soit positionnée, de préférence centrée, en regard du palpeur 2. La deuxième came 9 avance quant à elle de dix pas par échelon 91. Elle est positionnée sur son axe de rotation 90 de sorte qu'un nouvel échelon 91 se trouve en regard du palpeur de la deuxième information, non représenté, à chaque tour de la came 1 lorsque l'encoche 11 correspondant par exemple au chiffre zéro se trouve en regard du palpeur 2 de l'information.

Lorsque le chronométrage est arrêté, la came 1 et la deuxième came 9 sont immobilisées et l'information mesurée par chaque came 1, 9 pendant le chronométrage est alors lue sur le profil correspondant par le palpeur respectif et affichée, par exemple par un affichage spécifique sur une partie dédiée du cadran de la montre-bracelet.

La précision et la reproductibilité du positionnement de chaque came 1, 9 dépend essentiellement du jeu présent dans la chaine cinématique en amont de la came 1, ainsi que des tolérances de fabrication des différents mobiles. L'erreur de positionnement à l'extrémité d'une telle chaine cinématique est typiquement de l'ordre de quelques degrés, pouvant entrainer des erreurs de lecture des informations sur les cames 1, 9 ayant pour conséquence une imprécision de l'affichage, voire la lecture d'une information erronée.

Selon l'invention, la position angulaire de la came 1 est ajustée à chaque lecture de l'information par le palpeur 2, permettant ainsi de corriger les erreurs de positionnement dues à la partie amont de la chaine cinématique du mécanisme horloger. L'ajustement de la position de la came 1 entraine également un ajustement de la position angulaire de la deuxième came 9.

L'ajustement de la position angulaire de la came 1 par le palpeur 2 selon une forme d'exécution de l'invention est illustré sur les figures 4 à 6.

La figure 4 montre le palpeur 2 en position de repos. Dans cette position, le palpeur 2 est écarté de la came 1 pour permettre sa rotation. Selon la forme d'exécution représentée sur les figures, l'encoche 11 a une forme de « V » et l'extrémité du palpeur 2 forme une protubérance arrondie.

La figure 5 illustre le déplacement du palpeur 2 et l'insertion de la protubérance dans une encoche 11 de la came 1 pour la lecture de l'information au terme d'une période de chronométrage. La protubérance du palpeur 2 est inséré, par exemple par la rotation d'un levier portant le palpeur 2, dans l'encoche 11 se trouvant en regard du palpeur 2. Comme illustré sur la figure 5, si l'encoche 11 n'est pas centrée par rapport au palpeur 2 en raison d'une erreur de positionnement de la came 1, la protubérance au cours de son insertion entre en contact d'abord avec une seule surface 12 du profil de l'encoche 11. L'encoche 11 et le palpeur 2 sont configurés de sorte que la force exercée par l'appui du palpeur 2 sur la came 1, par exemple sur cette surface 12, s'exerce dans une direction tendant à provoquer la rotation de la came 1 permettant la poursuite de l'insertion de la protubérance du palpeur 2 dans l'encoche 11. La chaine cinématique en amont de la came 1 est de préférence configurée pour permettre la rotation de la came 1 et ainsi l'ajustement de sa position angulaire par le palpeur 2. La chaine cinématique amont a ainsi de préférence un jeu suffisant pour permettre un tel ajustement.

Au cours de l'insertion de la protubérance dans l'encoche 11, l'ajustement de la position angulaire de la came 1 se poursuit jusqu'à ce que la protubérance du palpeur 2 entre en contact avec une deuxième surface 13 du profil de l'encoche 11, opposée à la première surface 12. La protubérance est alors en appui contre deux surfaces opposées 12, 13 du profil de l'encoche 11 de sorte que l'insertion de la protubérance du palpeur 2 dans l'encoche 11 est stoppée et la rotation de la came 1 est bloquée. Le palpeur 2 se trouve en position de lecture de l'information. La hauteur d'insertion du palpeur 2 dans l'encoche par rapport à l'axe de rotation 10 de la came 1 est représentative de la valeur de l'information mesurée et/ou mémorisée par la came 1.

La deuxième came 9 étant menée par la came 1, l'ajustement de la position angulaire de la came 1 par le palpeur 2 provoque également l'ajustement de la position de la deuxième came 9, sous réserve des erreurs dues au jeu du rouage démultiplicateur 4, 5 entre les deux cames 1, 9 et les tolérances de fabrication des mobiles 4, 5 correspondants. Etant donné le nombre réduit de mobiles entre les deux cames 1, 9, ces erreurs sont moins grandes que celles dues à l'entier de la chaine cinématique depuis le mouvement. Les techniques de fabrication usuelles permettent généralement de maintenir l'erreur de positionnement de la deuxième came 9 en dessous de la moitié de son pas angulaire. Le réajustement de la position angulaire de la deuxième came 9 suite au réajustement de la position angulaire de la came 1 permet ainsi d'éviter des erreurs de lecture de la deuxième information sur la deuxième came 9. La correction de la position angulaire de la deuxième came 9 selon l'invention est particulièrement bénéfique lorsqu'une extrémité d'un échelon 91 se trouve en regard du palpeur de la deuxième information afin d'éviter la lecture de cette information sur l'échelon suivant ou précédent.

Dans la forme d'exécution représentée dans les figures, les encoches 11 sont en forme de « V » et la protubérance du palpeur 2 est arrondie, en forme de « U », ce qui permet un contact ponctuel du palpeur 2 sur chacune des surfaces opposées 12, 13 et rend les positions de lecture particulièrement précises. D'autres formes d'encoches et/ou de protubérance sont cependant envisageables dans le cadre de l'invention. Les encoches peuvent par exemple être en « U » et le palpeur arrondi également ; les encoches peuvent être en « V » et le palpeur pointu, etc.

Il est également envisageable dans le cadre de l'invention que le palpeur ait une encoche sur son extrémité pour coopérer avec une protubérance de la came, par exemple une pointe en « V » ou une protubérance au sommet arrondi en « U », qui s'insère dans l'encoche du palpeur lorsque l'information est lue sur la came. Le principe de coopération des surfaces de contact pour l'ajustement de la position angulaire de la came par appui du palpeur contre la came au cours de la lecture de l'information est similaire à ce qui est décrit plus haut dans le cas ou l'encoche se trouve sur la came et la protubérance sur le palpeur.

Le mécanisme horloger selon l'invention permet en outre, grâce à l'ajustement de la position angulaire de la came 1 à chaque lecture de l'information, de simplifier un éventuel mécanisme de remise à zéro, comme il en existe par exemple dans les mécanismes de chronographe. Un tel mécanisme est par exemple représenté sur la figure 1, montrant un coeur 8 solidaire de la deuxième came 9. Un tel coeur 8 permet de manière connue, par un mécanisme approprié non représenté, de remettre à zéro la deuxième came 9, c'est-à-dire de ramener la deuxième came 9 par exemple dans la position angulaire correspondant au chiffre zéro ou toute autre position de départ. Les coeurs sont des éléments mécaniques nécessitant une grande précision de fabrication dont dépendra la précision de la remise à zéro du mobile correspondant.

Dans le cas de la came 1, la position angulaire étant ajustée lors de la lecture de l'information sur la came, la précision de la position de départ, par exemple au début du chronométrage, est moins critique. Il est ainsi possible d'envisager l'utilisation de mécanismes de remise à zéro moins précis et moins compliqués à réaliser que les mécanismes utilisés de manière usuelle dans l'art antérieur, tels que par exemple les coeurs.

Selon la forme d'exécution présentée ci-dessus à titre d'exemple, le mécanisme horloger est un mécanisme de chronographe. Il comprend une came pour la mesure et/ou la mémorisation d'une information, menant une deuxième came pour la mesure et/ou la mémorisation d'une deuxième information, par exemple des dixièmes de seconde et des secondes.

Selon d'autres formes d'exécution, le mécanisme d'horlogerie de l'invention comprend une came pour la mesure et/ou la mémorisation d'une information, menant un mobile pour l'affichage d'une deuxième information, par exemple une information de calendrier. Le mécanisme de l'invention est alors par exemple un calendrier avec affichage sautant et/ou à la demande. Lors de la prise d'information sur une came indiquant le jour de la semaine, par exemple, la position de la came est ajustée afin d'assurer l'alignement de l'affichage, par exemple dans un guichet.

Selon d'autres formes d'exécution, le mécanisme horloger de l'invention est un mécanisme de sonnerie dans lequel par exemple l'ajustement de la position angulaire d'une came lors de la lecture d'une information à sonner, par exemple les quarts d'heure ou les minutes, conduit à l'ajustement de la position angulaire d'une deuxième came permettant la lecture par exemple des heures à sonner.

## Revendications

1. Mécanisme d'horlogerie comprenant :
- une came (1) pour la mesure et/ou la mémorisation d'une information, montée en rotation autour d'un axe de rotation (10) et comprenant soit une pluralité d'encoches (11) soit une pluralité de protubérances sur sa périphérie ; et
- un palpeur (2) pour la lecture de l'information sur la came (1), le palpeur comprenant respectivement soit une protubérance soit une encoche, la lecture de l'information sur la came (1) par le palpeur (2) se faisant par déplacement du palpeur (2) vers la came et soit insertion de la protubérance du palpeur (2) dans une encoche (11) de la pluralité d'encoches (11) soit insertion d'une protubérance de la pluralité de protubérances dans l'encoche du palpeur,
le palpeur (2) et la came (1) étant configurés de sorte qu'au cours du déplacement du palpeur (2) et insertion de la protubérance dans l'encoche (11), le palpeur (2) ajuste la position angulaire de la came (1) jusqu'à une position de lecture de l'information dans laquelle l'insertion de la protubérance dans l'encoche (11) est stoppée par le profil (12, 13) de l'encoche (11) et la came (1) est bloquée en rotation par le palpeur (2),
au moins deux encoches (11) de la pluralité d'encoches (11) ou au moins deux protubérances de la pluralité de protubérances étant configurées pour qu'en position de lecture le palpeur (2) soit à des distances différentes de l'axe de rotation (10) de la came (1).

2. Mécanisme d'horlogerie selon la revendication précédente, dans lequel le palpeur (2) et la came (1) sont configurés de sorte que le palpeur (2) ajuste la position angulaire de la came (1) par appui de la protubérance contre une surface (12 ou 13) du profil de l'encoche (11).

3. Mécanisme d'horlogerie selon l'une des revendications précédentes, dans lequel dans la position de lecture de l'information la protubérance est en appui ponctuel contre deux surfaces (12, 13) opposées du profil de l'encoche (11).

4. Mécanisme selon la revendication précédente, dans lequel chaque encoche (11) de la pluralité d'encoches (11) est en forme de « V » ou dans lequel l'encoche du palpeur est en forme de « V ».

5. Mécanisme selon la revendication précédente, dans lequel la protubérance du palpeur (2) est en forme de « U » ou dans lequel chaque protubérance de la pluralité de protubérances est en forme de « U ».

6. Mécanisme selon l'une des revendications précédentes, dans lequel la came (1) est entrainée en rotation pas-à-pas de sorte qu'à chaque pas soit une encoche (11) différente de la précédente soit une protubérance différente de la précédente se trouve en regard du palpeur (2).

7. Mécanisme selon l'une des revendications précédentes, dans lequel la rotation de la came (1) entraine la rotation d'un rouage non tendu comprenant :
- une deuxième came (9) pour la mesure et/ou la mémorisation d'une deuxième information ; ou
- un mobile pour l'affichage d'une deuxième information.

8. Mécanisme selon la revendication précédente, dans lequel le mécanisme horloger est un mécanisme de chronographe, la came (1) étant une came pour la mesure de fractions de seconde et la deuxième came (9) étant une came pour la mesure des secondes ou d'autres fractions de seconde.

9. Mécanisme selon l'une des revendications précédentes, dans lequel la came (1) est un limaçon dont les échelons sont constitués soit par les encoches (11) de la pluralité d'encoches (11), soit par les protubérances de la pluralité de protubérances.

10. Pièce d'horlogerie comprenant un mouvement de montre et un mécanisme horloger selon l'une des revendications précédentes, le mouvement de montre étant configuré pour entrainer le mécanisme horloger au moins par intermittence.

11. Procédé de lecture d'une information à l'aide d'un mécanisme horloger selon l'une des revendications 1 à 9, comprenant les étapes suivantes :
- déplacement du palpeur (2) vers la came (1) et insertion soit de la protubérance du palpeur (2) dans une encoche (11) de la pluralité d'encoches (11), soit d'une protubérance de la pluralité de protubérances dans l'encoche du palpeur, et ajustement par le palpeur (2) de la position angulaire de la came (1) jusqu'à une position de lecture de l'information dans laquelle l'insertion de la protubérance (2) dans l'encoche (11) est stoppée par le profil (12, 13) de l'encoche (11) et la came (1) est bloquée en rotation par le palpeur (2) ;
- maintien de la came (1) et du palpeur (2) dans la position de lecture de l'information.
